# EUROPÄISCHE PATENTSCHRIFT

(11) **EP 0 195 250 B1**
(45) Veröffentlichungstag und Bekanntmachung des Hinweises auf die Patenterteilung: **20.09.1989**
(21) Anmeldenummer: 86101955.2
(22) Anmeldetag: 15.02.1986
(51) Int. Cl.: C21C 1/00, C21B 5/00, F23K 3/02

(54) **Verfahren und Vorrichtung zum Einblasen von Feststoffen in Industrieöfen**
Method and device for blowing solids into industrial furnaces
Procédé et dispositif d'insufflation de solides dans des fours industriels

(30) Priorität: 22.03.1985 DE 3510443
(43) Veröffentlichungstag der Anmeldung: 24.09.1986
(73) Patentinhaber: Wolf, Kurt, D-4300 Essen 18/Kettwig (DE)
(72) Erfinder: Wolf, Kurt, D-4300 Essen 18/Kettwig (DE)
(74) Vertreter: Weisse, Jürgen, Dipl.-Phys. Patentanwalt

(56) Entgegenhaltungen:
- EP-A- 0 036 894
- DE-A- 2 041 307
- FR-A- 1 434 839
- FR-A- 2 381 969
- GB-A- 1 067 191
- LU-A- 84 172
- US-A- 4 052 041
- US-A- 4 232 854

## Beschreibung

Die Erfindung betrifft eine Vorrichtung zum Einblasen von körnigem Feststoff in einen Industrieofen an verschiedenen Stellen desselben mittels Druckgas.

Es ist bekannt, in Industrieöfen, beispielsweise Kupolöfen, zusätzlich Kohlestaub einzublasen, um auf diese Weise den Verbrauch an teuereren Energieträgern wie Koks zu reduzieren. Das Einblasen des Kohlestaubs muß dabei im wesentlichen gleichmäßig auf allen Seiten des Kupolofens erfolgen. Andernfalls besteht die Gefahr eines ungleichmäßigen Abbrandes der Auskleidung.

Das Einblasen von Feststoffen in Industrieöfen kann auch in anderem Zusammenhang sinnvoll sein. Statt in Kupolöfen können Feststoffe in Hochöfen oder Schmiedeöfen eingeblasen werden. Eine andere Anwendung könnte das Einblasen von Kohlestaub in Öfen für die Müllverbrennung sein. Statt Kohlestaub oder anderen brennbaren Feststoffen können auch andere, nicht brennbare Feststoffe aus metallurgischen Gründen in einen Industrieofen eingeblasen werden, beispielsweise ein Kalzium - Silizium - Material oder Eisenschwamm.

Durch die FR-A-2 381 969 ist ein Verfahren und eine Vorrichtung zum Einblasen von Kohlestaub in Industrieöfen an mehreren verschiedenen Stellen dieser Öfen bekannt, bei welcher der Kohlestaub aus einem gehälter auf eine Platte fällt, die im Abstand von der Gehälteröffnung gehalten ist. Unterhalb der Platte wird zentral Druckluft zugeführt, die radial zu verschiedenen Auslässen strömt. Dabei nimmt die Druckluft den Kohlestaub mit, der laufend von der Platte unter dem Einfluß der Schwerkraft herabrieselt. Die Dosierung erfolgt über die Einstellung des Luftstromes.

Bei einer Ausführungsform der FR-A-2 381 969 ist der Raum unterhalb der Platte durch radiale Trennwände in Kammern unterteilt. In jede dieser Kammern wird über radiale Auslässe Druckluft eingeblasen. Auch hier nimmt die Druckluft den Kohlestaub so mit, wie er laufend von der Platte unter dem Einfluß der Schwerkraft herabrieselt.

Die US-A-4 052 041 betrifft eine Vorrichtung, durch welche ein kömiges Material über eine Lanze in eine Metallschmelze eingeblasen wird. Das Einblasen erfolgt somit nur an einer Stelle über eine Lanze. Es wird dort nur eine einzige Kammer mit dem kömigen Material gefüllt und nach einer 180°-Drehung eines Rotors ausgeblasen.

Der Erfindung liegt die Aufgabe zugrunde, ein Verfahren zum Einblasen von Feststoffen in Industrieöfen mittels Druckgas zu schaffen, bei welchem die Dosierung der Feststoffe an den verschiedenen Stellen mit hoher Genauigkeit erfolgen kann.

Erfindungsgemäß wird diese Aufgabe gelöst durch
(a) einen oberen Statorteil, der um eine Mittelachse herum in regelmäßiger Anordnung abwechselnd
   (a₁) Einfüllmittel zum Einfüllen von Feststoffen und
   (a₂) Druckgaszufuhrmittel aufweist,
(b) einen Rotor, der
   (b₁) um die Mittelachse drehbar ist,
   (b₂) mit einer ersten Dichtfläche an einer Dichtfläche des oberen Statorteils anliegt und
   (b₃) einen Kranz von Kammern aufweist, welche von der oberen ersten Dichtfläche zu einer unteren zweiten Dichtfläche durchgehen und welche in regelmäßiger Anordnung so um die Mittelachse angeordnet sind, daß die Kammern bei einer Stellung des Rotors mit den Einfüllmitteln und bei einer anderen Stellung mit den Druckgaszufuhrmitteln fluchten,
(c) einen unteren Statorteil, der mit einer Dichtfläche an der zweiten Dichtfläche des Rotors anliegt und eine Mehrzahl von Auslaßkanälen fluchtend mit den Druckgaszufuhrmitteln aufweist,
(d) Mittel zum Antreiben des Rotors und
(e) Mittel zum Verbinden der Auslaßkanäle des unteren Statorteils mit Anschlüssen an eine Brennkammer des Industrieofens.

Auf diese Weise wird die Menge der Feststoffe jeweils in den Kammern dosiert. Es kann dann sichergestellt werden, daß beim Ausblasen der Kammern an den verschiedenen Stellen des Industrieofens jeweils gleiche Mengen an Feststoffen in den Industrieofen eingeblasen werden, so daß eine gleichmäßige Verteilung der Feststoffe gewährleistet ist.

Die Vorrichtung beruht auf einem ähnlichen Prinzip wie bekannte Spritzmaschinen für Feuerfestmassen, z. B. nach DE-OS 20 56 836 oder DE-AS 25 56 797. Im Gegensatz zu den bekannten Spritzmaschinen werden jedoch bei der erfindungsgemäßen Vorrichtung die Feststoffe parallel auf eine Mehrzahl von Auslaßkanälen gegeben, wobei die auf jeden der Auslaßkanäle gegebene Menge an Feststoff vorher durch Abmessen in einer Kammer des Rotors bestimmt ist. Es kann daher sichergestellt werden, daß auf alle Auslaßkanäle gleiche Mengen an Feststoffen gegeben werden, die an den verschiedenen Stellen in den Industrieofen eingeblasen werden.

Ausgestaltungen der Erfindung sind Gegenstand der Unteransprüche.

Ein Ausführungsbeispiel der Erfindung ist nachstehend unter Bezugnahme auf die zugehörigen Zeichnungen näher erläutert :
Fig. 1 zeigt eine Seitenansicht einer Vorrichtung zum Einblasen von Feststoffen in Industrieöfen mittels Druckluft.
Fig. 2 zeigt einen Schnitt längs der Linie A-B von Fig. 1.
Fig. 3 zeigt einen Schnitt längs der Linie C-D von Fig. 1.
Fig 4 zeigt einen Schnitt längs der Linie E-F von Fig.1.
Fig. 5 zeigt eine Einzeilheit « X » von Fig. 1 im Längsschnitt und vergrößertem Maßstab.
Fig. 6 zeigt in ähnlicher Darstellung wie Fig.5 einen gegenüber dem Längsschnitt von Fig. 5 etwas winkelversetzten Längsschnitt.
Fig. 7 zeigt schematisch die Anwendung der beschriebenen Vorrichtung bei einem Industrieofen.

Die Vorrichtung gemäß Fig. 1 ist auf einem Wagen 10 gelagert, der mitttels einer Deichsel 12 bewegbar ist. Auf dem Wagen 10 ist ein Antriebsmotor 14 mit einem Getriebe 16 montiert, der über eine Kette 18 einen Rotor 20 antreibt.

Die Vorrichtung enthält einen oberen Statorteil 22, der um eine Mittelachse 24 herum in regelmäßiger Anordnung Einfüllmittel zum Einfüllen von Feststoffen und Druckgaszufuhrmittel 28 aufweist. Das ist in Fig. 4 erkennbar. Der Rotor 20 ist um die Mittelachse 24 drehbar. Er liegt mit einer oberen, ersten Dichtfläche 30 an einer Dichtfläche 32 des oberen Statorteils 22 an (Fig. 5 und 6). Der Rotor 20 weist einen Kranz von Kammern 34 auf, welche von der oberen, ersten Dichtfläche 30 zu einer unteren, zweiten Dichtfläche 36 durchgehen und welche in regelmäßiger Anordnung so um die Mittelachse 24 angeordnet sind, daß die Kammern 34 bei einer Stellung des Rotors 20 mit den Einfüllmitteln 26 und bei einer anderen Stellung mit den Druckgaszufuhrmitteln 28 fluchten. Schließlich enthält die Vorrichtung einen unteren Statorteil 38, der mit einer Dichtfläche 40 an der zweiten Dichtfläche 36 des Rotors anliegt. Der untere Statorteil 38 weist eine Mehrzahl von Auslaßkanälen 42 fluchtend mit den Druckgaszufuhrmitteln 28 auf. Der Rotor 20 wird in der beschriebenen Weise durch Antriebsmittel 44 in Form des Motors 14, des Getriebes 16 und des Kettentriebs 18 angetrieben. Die Auslaßkanäle 42 sind durch Schläuche 46 mit Anschlüssen 48 an eine Brennkammer 50 eines Industrieofens 52 verbunden. Die Anschlüsse 48 sind Luftzufuhranschlüsse, über welche aus einer Ringleitung 54 Druckluft in die Brennkammer 50 eingeblasen wird. Das Ende des Schlauches 46 bzw. eines daran angeschlossenen Rohres 56 ragt zentral in den Anschluß 48 hinein. Die über den Schlauch 46 eingeblasenen Feststoffe werden daher mit dem über den Anschluß 48 in die Brennkammer 50 geleiteten Luftstrom mitgerissen.

Wie aus Fig.4 ersichtlich ist, sind in dem oberen Statorteil 22 zwischen den Druckgaszufuhrmitteln 28 und den dem nächsten Zyklus zugeordneten Einführmitteln 26 jeweils Entlüftungsmittel 58 vorgesehen.

Der obere Statorteil 22 bildet eine Ringkammer 60, die von einer oberen und einer unteren Platte 62 bzw. 64 begrenzt ist. Die Einfüllmittel 26 enthalten Rohrstücke 66 (Fig. 5), die sich vertikal durch die Ringkammer 60 erstrecken und jeweils einen Durchbruch 68 der oberen Platte 62 mit einem Durchbruch der unteren Platte 64 verbinden. Auf der unteren Platte sitzt eine Dichtscheibe 72, weiche die Dichtfläche 32 bildet und Durchbrüche 74 aufweist, die mit den Durchbrüchen 70 der unteren Platte 64 fluchten. Die obere Platte 62 bildet den Boden eines Einfülltrichters 76 für einzufüllende Feststoffe. Die Druckgaszufuhrmittel 28 enthalten je eine gesonderte Druckgasleitung 78 (Fig. 6), die durch die Ringkammer 60 hindurch zu einem Durchbruch 80 der unteren Platte 64 und einem damit fluchtenden Durchbruch 82 der Dichtscheibe 72 geführt ist.

Die Drücke in den Druckgasleitungen 78 sind einzeln einstellbar. Der untere Statorteil 38 enthält eine Platte 84 und eine die Dichtfläche 40 bildende Dichtscheibe 86. Die Platte 84 und die Dichtscheibe 86 weisen miteinander und mit den Durchbrüchen 80,82 fluchtende Durchbrüche 88 bzw. 90 auf, die mit den Auslaßkanälen 42 in Verbindung stehen.

Die Drehzahl des Rotors 20 ist durch die beschriebenen Antriebsmittel 44 stufenlos regelbar. Die Einstellbarkeit der Drücke des Druckgases an den Druckgasleitungen 78 gestattet einen Ausgleich der unterschiedlichen Längen der Schläuche 46, so daß die Feststoffe in gleicher Weise allen Anschlüssen des Industrieofens 52 (auf der Vorder- und der Rückseite) zugeführt werden können. Die Menge der pro Zeiteinheit zugeführten Feststoffe wird durch die Volumina der Kammern 34 und die Drehzahl des Rotors 20 bestimmt. Durch Veränderung der Drehzahl des Rotors 20 kann die pro Zeiteinheit zugeführte Menge an Feststoffen stufenlos verändert werden.

## Patentansprüche

1. Vorrichtung zum Einblasen von Feststoffen in einem Industrieofen, gekennzeichnet durch
(a) einen oberen Statorteil (22), der um eine Mittelachse (24) herum in regelmäßiger Anordnung abwechselnd
(a₁) Einfüllmittel (26) zum Einfüllen von Feststoffen und
(a₂) Druckgaszufuhrmittel (28) aufweist,
(b) einen Rotor (20), der
(b,) um die Mittelachse (24) drehbar ist,
(b₂) mit einer ersten Dichtfläche (30) an einer Dichtfläche (32) des oberen Statorteils (22) anliegt und
(b₃) einen Kranz von Kammern (34) aufweist, welche von der oberen ersten Dichtfläche (30) zu einer unteren zweiten Dichtfläche (36) durchgehen und welche in regelmäßiger Anordnung so um die Mittelachse (24) angeordnet sind, daß die Kammern (34) bei einer Stellung des Rotors (20) mit den Einfüllmitteln (26) und bei einer anderen Stellung mit den Druckgaszufuhrmitteln (28) fluchten,
(c) einen unteren Statorteil (38), der mit einer Dichtfläche (40) an der zweiten Dichtfläche (36) des Rotors (20) anliegt und eine Mehrzahl von Auslaßkanälen (42) fluchtend mit den Druckgaszufuhrmitteln (28) aufweist.
(d) Mittel (44) zum Antreiben des Rotors (20) und
(e) Mittel (46) zum Verbinden der Auslaßkanäle (42) des unteren Statorteils (38) mit Anschlüssen (48) an eine Brennkammer (50) des Industrieofens (52).

2. Vorrichtung nach Anspruch 1, dadurch gekennzeichnet, daß in dem oberen Statorteil (22) zwischen den Druckgaszufuhrmitteln (28) und den dem nächsten Zyklus zugeordneten Einfüllmitteln (26) jeweils Entlüftungsmittel (58) vorgesehen sind.

3. Vorrichtung nach Anspruch 1, dadurch gekennzeichnet, daß
(a) der obere Statorteil (22) eine Ringkammer (60) bildet, die von einer oberen und einer unteren Platte (62, 64) begrenzt ist,
(b) die Einfüllmittel Rohrstücke (66) enthalten, die sich vertikal durch die Ringkammer (60) erstrecken und jeweils einen Durchbruch (68) der oberen Platte (62) mit einem Durchbruch (70) der unteren Platte (64) verbinden, und
(c) die obere Platte (62) den Boden eines Einfülltrichters (76) für einzufüllende Feststoffe bildet.

4. Vorrichtung nach Anspruch 3, dadurch gekennzeichnet, daß die Druckgaszufuhrmittel (28) je eine gesonderte Druckgasleitung (78) enthalten, die durch die Ringkammer (60) hindurch zu einem Durchbruch (80) der unteren Platte (64) geführt ist.

5. Vorrichtung nach Anspruch 4, dadurch gekennzeichnet, daß die Drücke in den Druckgasleitungen (78) einzeln einstellbar sind.

6. Vorrichtung nach Anspruch 1, dadurch gekennzeichnet, daß die Drehzahl des Rotors (20) stufenlos regelbar ist.

## Claims

1. Device for injecting solid matter into an industrial furnace, characterized by
(a) an upper stator portion (22) which has, about a central axis (24) in regular arrangement, alternatingly
(a,) filling means (26) for filling in solid matter, and
(a₂) fluid supply means (28)
(b) a rotor (20)
(b,) which is rotatable about the central axis (24),
(b₂) which engages, with a first sealing surface (30), a sealing surface (32) of the upper stator portion (22), and
(bₛ) which has a circular array of chambers (34) which extend from the upper first sealing surface (30) to a lower second sealing surface (36) and which are regularly arranged about the central axis (24) such that the chambers (34) at one position of the rotor are aligned with the filling means (26) and at another position are aligned with the fluid supply means (28).

(c) a lower stator portion (38, Nhich engages, with a sealing surface (40), the second sealing surface (36) of the rotor (20) and which has a plurality of output channels (42) in alignment with the fluid supply means (28).
(d) means (44) for driving the rotor (20), and
(e) means (46) for connecting the output channels (42) of the lower stator portion (38) through ports (48) to a combustion chamber (50) of the industrial furnace (52).

2. Device as set forth in claim 1, characterized in that ventilation means (58) are provided in the upper stator portion (22) between the fluid supply means (28) and the filling means (26) associated with the next cycle.

3. Device as set forth in claim 1, characterized in that
(a) the upper stator portion (22) forms an annular chamber (60) limited by an upper and a lower plate (62, 64),
(b) the filling means comprise tubing elements (66) which extend vertically through the annular chamber (60) and which connect an aperture (68) of the upper plate (62) to an aperture (70) of the lower plate (64), and
(c) the upper plate (62) forms the bottom of a filling funnel (76) for solid matter to be filled in.

4. Device as set forth in claim 3, characterized in that the fluid supply means (28) comprise a separated fluid conduit (78), each of which is guided through the annular chamber (60) to an aperture (80) of the lower plate (64).

5. Device as set forth in claim 4, characterized in that the pressures in the fluid conduits (78) are individually adjustable.

6. Device as set forth in claim 1, characterized in that the rotary speed of the rotor (20) is continuously adjustable.

## Revendications

1. Dispositif destiné à insuffler des matières solides dans un four industriel, caractérisé par
(a) une partie supérieure de stator (22), qui présente autour d'un axe central (24) en disposition régulière de manière alternante
(a,) des moyens de remplissage (26) pour introduire des matières solides, et
(ap) des moyens d'alimentation de fluide (28),
(b) un rotor (20),
(bᵢ) qui est rotatif autour de l'axe central (24) (b₂) qui est appliqué avec une première surface d'étanchéité (30) contre une surface d'étanchéité (32) de la partie supérieure de stator (22), et
(b₃) qui présente une couronne de chambres (34) qui s'étend de la première surface d'étanchéité supérieure (30) à une seconde surface d'étanchéité inférieure (36), et qui sont disposées en disposition régulière autour de l'axe central (24) de sorte que pour une position du rotor (20), les chambres (34) 'v Signent aux moyens de remplissage (26), et r: une autre position, elles s'alignent aux moye d'alimentation de fluide (28),
(c) une partie inférieure de stator (38) qui est appliquée avec une surface d'étanchéité (40) contre la seconde surface d'étanchéité (36) du rotor (20), et qui présente une pluralité de canaux de sortie (42) en alignement avec les moyens d'alimentation de fluide (28),
(d) des moyens destinés à entraîner le rotor (20), et
(e) des moyens destinés à relier les canaux de sortie (42) de la partie inférieure de stator (38) avec des raccords (48) à une chambre de combustion (50) du four industriel (52).

2. Dispositif selon la revendication 1, caractérisé par le fait que des moyens de ventilation (58) sont prévus dans la partie supérieure de stator (22) respectivement entre les moyens d'alimentation de fluide (28) et les moyens de remplissage (26) associés au cycle suivant.

3. Dispositif selon la revendication 1, caractérisé par le fait que
(a) la partie supérieure de stator (22) forme une chambre annulaire (60) limitée par une plaque supérieure et une plaque inférieure (62, 64),
(b) les moyens de remplissage comprennent des éléments de tuyau (66) s'étendant verticalement par la chambre annulaire (60) et reliant respectivement un percement (68) de la plaque supérieure (62) à un percement (70) de la plaque inférieure (64), et
(c) la plaque supérieure (62) forme le fond d'un entonnoir de remplissage (76) pour des matières solides à introduire.

4. Dispositif selon la revendication 3, caractérisé par le fait que les moyens d'alimentation de fluide (28) comprennent tous une conduite de fluide séparée (78) guidée par la chambre annulaire (60) vers un percement (80) de la plaque inférieure (64).

5. Dispositif selon la revendication 4, caractérisé par le fait que les pressions dans les conduites de fluide (78) sont individuellement réglables.

6. Dispositif selon la revendication 1, caractérisé par le fait que le nombre de tours du rotor (20) est continuellement réglable.
